# EUROPÄISCHE PATENTSCHRIFT

(11) **EP 1 989 477 B1**
(45) Veröffentlichungstag und Bekanntmachung des Hinweises auf die Patenterteilung: **13.05.2009**
(21) Anmeldenummer: 06841190.9
(22) Anmeldetag: 28.12.2006
(51) Int. Cl.: F17C 1/16, F17C 1/06

(54) **DRUCKBEHÄLTER ZUR SPEICHERUNG VON FLÜSSIGEN ODER GASFÖRMIGEN MEDIEN**
PRESSURE VESSEL FOR STORING LIQUID OR GASEOUS MEDIA
CONTENANT SOUS PRESSION DESTINÉ À STOCKER DES FLUIDES LIQUIDES OU GAZEUX

(30) Priorität: 07.01.2006 DE 102006001052
(43) Veröffentlichungstag der Anmeldung: 12.11.2008
(73) Patentinhaber: Xperion GmbH, 32052 Herford (DE)
(72) Erfinder: MÜLLER, Dietmar, 32052 Herford (DE)
(74) Vertreter: Moldenhauer, Herbert
(86) Internationale Anmeldenummer: PCT/EP2006/012567
(87) Internationale Veröffentlichungsnummer: WO 2007/079971

(56) Entgegenhaltungen:
- EP-A- 0 664 418
- EP-A- 1 526 325
- WO-A-01/57429
- DE-C1- 19 631 546
- DE-C1- 19 751 411
- FR-A1- 2 600 750
- US-A- 5 287 988
- US-A- 5 429 845

## Beschreibung

Die Erfindung betrifft einen Druckbehälter zur Speicherung von flüssigen oder gasförmigen Medien, umfassend einen Kunststoffkernbehälter mit zumindest einem Kragen, der in dem radialen Zwischenraum zwischen einem darin eingesetzten Anschlussring für eine Druckleitung und einem den Kragen außenseitig umschließenden Stützflansch mit einem radial nach außen vorstehenden Bund angeordnet ist, wobei der Anschlussring und/oder der Stützflansch aus Metall bestehen und zumindest eine in Richtung des Kragens offene Nut aufweisen, die einen an den Kragen dichtend angepressten O-Ring enthält und wobei zumindest der Kunststoffkernbehälter und der Bund von einer Stützhülle aus einem Faserverbundstoff zumindest anteilig umschlossen sind.

### Stand der Technik

Ein solcher Druckbehälter ist aus der DE 197 51 411 C1 bekannt. Der metallische Bund endet dabei an seinem Außenumfang in einem scharfkantigen Rand, der den Kunststoffkernbehälter anliegend berührt. Er bildet zugleich einen Bestandteil eines Halsstückes, das auf ein Gewinde des Kragens aufgeschraubt wird und in das ein in den Kragen eingreifender Hohlkegel einschraubbar ist, der eine radiale Anpressung des Kragens an das Halsstück und eine darin eingebettete O-Ringdichtung bewirkt. Die Konstruktion setzt einen großen technischen Aufwand bei der Herstellung voraus und führt zu einem großen Gewicht.

Aus der US-A-5287988 ist ein Druckbehälter bekannt, bei dem der Kernbehälter aus Metall besteht und bei dem der Bund ein keilförmig nach außen verjüngtes Profil hat und in Längsrichtung des Druckbehälters beiderseits von einem Pufferring aus plastisch verformbarem, polymerem Werkstoff bedeckt ist, der in den Zwischenraum zwischen dem Kernbehälter und der Stützhülle eingreift und den durch den Abstand zwischen dem Kernbehälter und der Stützhülle gebildeten Spalt ausfüllt, wobei der Pufferring eine Außenkontur aufweist, die die sich axial anschließenden Außenkonturen des Kunststoffkernbehälters und des Bundes unter Vermeidung einer sprunghaften Richtungsänderung ineinanderübergehend verbindet. Der Bund hat dabei ein Profil, dass im Bereich des radial nach außen vorstehenden Endes abgerundet ist. Die bei einer Verwendung von Kernbehältern aus polymerem Werkstoff resultierenden Abdichtungsprobleme werden in der Druckschrift nicht erwähnt. Diese Probleme sind bei solchen Druckbehältern von besonderer Bedeutung. In Bezug auf ihre Beseitigung sowie die Verminderung des Herstellaufwandes und des Gewichtes solcher Druckbehälter ist der Druckschrift nichts entnehmbar.

### Darstellung der Erfindung

Der Erfindung liegt die Aufgabe zu Grunde, einen Druckbehälter der eingangs genannten Art derart weiter zu entwickeln, dass sich ein verminderter Herstellaufwand und ein vermindertes Gewicht ergibt.

Diese Aufgabe wird erfindungsgemäß bei einem Druckbehälter der eingangs genannten Art mit den kennzeichnenden Merkmalen von Anspruch 1 gelöst. Auf vorteilhafte Ausgestaltungen nehmen die Unteransprüche Bezug:

Bei dem erfindungsgemäßen Druckbehälter ist es demgemäss vorgesehen, dass zwischen dem Bund und dem Kunststoffkernbehälter zumindest in dem sich an den Außenumfang radial nach innen anschließenden Bereich ein sich in radialer Richtung nach außen keilförmig erweiternder Abstand vorgesehen ist, dass der durch den Abstand gebildete Spalt durch einen plastisch verformbaren Pufferring aus polymerem Werkstoff ganz ausgefüllt ist und dass der Pufferring eine Außenkontur aufweist, die die sich axial anschließenden Außenkonturen des Kunststoffkernbehälters und des Bundes unter Vermeidung einer sprunghaften Richtungsänderung ineinanderübergehend verbindet. Die während der bestimmungsgemäßen Verwendung in dem Inneren des Kunststoffkernbehälters wirksamen Druckkräfte werden dadurch in optimaler Weise von der aus einem Faserverbundstoff bestehenden Stützhülle aufgefangen, ohne dass es zu funktionsbeeinträchtigenden Relativverschiebungen der Einzelteile des Druckbehälters kommt. Die Stützhülle kann dadurch hinsichtlich der Tragfähigkeit und hinsichtlich des Gewichtes optimiert werden und druckbedingte Atmungsbewegungen können nicht mehr dazu führen, dass sich der Außenrand des Bundes in die Wandung des Kunststoffkernbehälters einarbeitet oder die Wandung an der Berührungsstelle plastisch verformt.

Dabei ist es von wesentlicher Bedeutung, dass der Bund besonders verformungsresistent ist. Er hat zu diesem Zweck ein im wesentlichen dreieckiges Profil, bei dem die maximale Erstreckung in radialer Richtung im Bereich des ein- bis zweifachen der an der Wurzel gemessenen, maximalen Erstreckung in axialer Richtung liegt, vorteilhaft im Bereich des 1,3 bis 1,5-fachen.

Nach einer vorteilhaften Ausgestaltung ist es vorgesehen, dass der Bund am radialen Außenrand in einer umlaufenden Nase endet, die den Pufferring in einem Teilbereich in einer umlaufenden Eintiefung angepassten Profils radial außenseitig umschließt. Die der Stützhülle zugewandte Oberfläche ist im wesentlichen gleichmäßig gewölbt und glatt ausgebildet. Auch bei extrem wechselnden Innendrücken wird dadurch erreicht, dass die herstellungsbedingt gleichmäßig ineinanderübergehenden Außenkonturen des Pufferringes, des Bundes und des Kunststoffkernbehälters erhalten bleiben und Ablösungsgefahren bezüglich der adhäsiven Anbindung der Stützhülle aus dem Faserverbundstoff vermieden werden.

Der Pufferring hat vor allem den Zweck, den betriebsbedingt im Inneren des Kunststoffkernbehälters herrschenden Druck nach Art eines hydraulischen Druckverteilers so gleichmäßig auf die Stützhülle und den Stützflansch zu verteilen, dass ein Abheben der Stützhülle im Bereich der Übergangszone vermieden wird. Das radial nach außen zeigende Ende des Bundes kann in keinen direkten Berührungskontakt mit dem Kunststoffkernbehälter gelangen. Auch wechselnde Innendrücke können daher nicht mehr zum Einschneiden des metallischen Außenrandes des Bundes in den Kunststoffkernbehälter führen.

Der die Stützhülle bildende Faserverbundstoff enthält zweckmäßig einander überkreuzende, in Kunstharz eingebettete Faserstränge, die sich im wesentlichen in Längs- und Umfangsrichtung erstrecken. Die Faserstränge bestehen in Abhängigkeit vom Verwendungszweck des Druckbehälters aus Glass-, Kohlenstoff-, Aramid-, Bor- und/oder AI203-Fasern. Sie werden nach vorausgegangener Tränkung mit einem Kunstharz oder Thermoplast in einem Wickelprozess unter Vorspannung auf den vorgefertigten und bereits mit den Armaturen versehenen Kunststoffkernbehälter aufgebracht und durch eine Verfestigung des Kunstharzes oder des Thermoplasten bleibend fixiert.

Der die Stützhülle bildende Faserverbundstoff kann ergänzend oder alternativ auch einander überkreuzende Faserstränge umfassen, die der Längs- und Umfangsrichtung geneigt und zweckmäßig zugleich der Längsachse des Kunststoffkernbehälters spiegelbildlich geneigt zugeordnet sind. Die längs- und umfangsgerichteten Kräfte lassen sich hierdurch in optimaler Weise auffangen. Außerdem werden die Möglichkeiten verbessert, das Verhältnis des Öffnungsquerschnittes einer stirnseitigen Öffnung in Bezug zum Innendurchmesser des Kunststoffkernbehälters auf große Werte von mindestens 30%, vorzugsweise mindestens 50%, einzustellen, ohne dass sich Funktionsbeeinträchtigungen ergeben. In bezug auf den Einbau von Sekundärarmaturen ist das von großem Vorteil.

Der Kragen, der Anschlussring und der Stützflansch sind zweckmäßig in den einander zugewandten Oberflächenbereichen durch gewinderillenfreie Zylinderflächen begrenzt. Die Herstellung ist dadurch besonders einfach und gewichtssparend. Dennoch wird eine ausgezeichnete gegenseitige Abdichtung und Dauerhaltbarkeit erreicht

Der O-Ring kann aus irgend einem der einschlägig verwendeten, dauerelastischen, polymeren Dichtungswerkstoffe bestehen, beispielsweise aus natürlichem oder synthetischem Gummi.

Der Kunststoffkernbehälter und/oder der Pufferring bestehen zweckmäßig aus Polyamid. Andere polymere Werkstoffe können zu ihrer Herstellung bedarfsweise ebenfalls verwendet werden, beispielweise PE, HDPE oder PTFE. Die Auswahl bleibt dem Anwender vorbehalten und ergibt sich vor allem aus den chemischen, physikalischen und thermischen Anforderungen des Anwendungsfalles.

### Kurzbeschreibung der Zeichnung

In der in der Anlage beigefügten Zeichnung ist eine beispielhafte Ausführung des erfindungsgemäßen Druckbehälters in längsgeschnittener Darstellung wieder gegeben. Es zeigen:
Fig.1 einen Druckbehälter in längsgeschnittener Darstellung
Fig. 2 einen vergrößerten Ausschnitt des stirnseitigen Endes eines Druckbehälters nach Fig. 1 in halbgeschnittener Darstellung

### Ausführung der Erfindung

Der in den Figuren wiedergegebene Druckbehälter dient zur Speicherung von flüssigen oder gasförmigen Medien, die unter einen Druck von bis zu 2.000 bar stehen. Er ist an beiden Enden mit Anschlussöffnungen für Druckleitungen und/oder Ventile versehen, die unterschiedlich dimensioniert, aber in erfindungswesentlicher Hinsicht identisch gestaltet sind.

Der Druckbehälter umfasst einen Kunststoffkernbehälter 1 aus Polyamid und ist an beiden Enden mit einstückig angeformten Kragen 2 versehen. Er kann durch einen Blasformprozess oder Rotationssintern erzeugt sein. Zur Verdeutlichung der Erfindung wird nur die Konstruktion im Bereich von einem der beiden Kragen beschrieben, wobei sich die Ausführungen auf den anderen Kragen übertragen lassen.

Der Kragen 2 ist in dem radialen Zwischenraum zwischen einem darin eingesetzten Anschlussring 3 für eine Druckleitung und einem den Kragen 2 außenseitig umschließenden Stützflansch 4 mit einem radial nach außen vorstehenden Bund 5 angeordnet, wobei der Anschlussring 3 und/oder der Stützflansch 4 aus Metall bestehen. Der Stützflansch 4 und der Anschlussring 3 umschließen einander zugleich mit aneinander anliegenden, zylindrischen Führungsflächen in dem sich an das stirnseitige Ende des Kragens anschließenden Bereich. Sie sind dadurch einander und dem Kragen 2 konzentrisch zugeordnet. Außerdem übergreift der Stützflansch 4 den Anschlussring 3 mit einer sich radial nach innen erstreckenden Anschlagfläche, die den Anschlussring 3 anliegend berührt und eine relative Verkantung verhindert. Dadurch wird eine zusätzliche Sicherheit gegen Relativverlagerungen des Anschlussringes 3 in bezug auf den Stützflansch 4 und den Kragen 2 erhalten. Der Kragen 2, der Anschlussring 3 und der Stützflansch 4 sind in allen einander zugewandten Oberflächenbereichen durch gewinderillenfreie Zylinderflächen begrenzt.

Bei dem gezeigten Ausführungsbeispiel weist nur der Anschlussring 3 mit einer in Richtung des Kragens 2 offenen Nut auf, die einen an den Kragen 2 dichtend angepressten O-Ring 6 aus Gummi enthält. Durch den wechselnden Betriebsdruck verursachte Relativverlagerungen des Kunststoffkernbehälters 1 in bezug auf den Anschlussring 3 werden dadurch elastisch aufgefangen, ohne dass es zur Leckage kommt: Natürlich ist es auch möglich, bedarfsweise mehrere derartige O-Richtdichtungen zur Anwendung zu bringen und beispielsweise alternativ oder ergänzend in entsprechenden Nuten des Stützflansches unterzubringen. Die Sicherheit gegen eventuelle Leckagen lässt sich dadurch weiter erhöhen. Ferner können die O-Ringdichtungen aus Dichtungswerkstoffen bestehen, die an die physikalischen und/oder chemischen Anwendungsverhältnisse besonders angepasst sind. Gleiches gilt für die Werkstoffe, aus denen der Kunststoffkernbehälter 1 hergestellt ist.

Der Bund 5 und der Kunststoffkernbehälter 1 sind gemeinsam von einer von einer Stützhülle 7 aus einem Faserverbundstoff zumindest anteilig umschlossen, wobei zwischen dem Bund 5 und dem Kunststoffkernbehälter 1 in dem sich an den Außenumfang radial nach innen anschließenden Bereich ein sich in radialer Richtung nach außen keilförmig erweiternder Abstand vorgesehen ist, wobei der durch den Abstand gebildete Spalt durch einen plastisch verformbaren Pufferring 8 aus polymerem Werkstoff ausgefüllt ist und wobei der Pufferring 8 eine Außenkontur aufweist, die die sich axial anschließenden Außenkonturen des Kunststoffkernbehälters 1 und des Bundes 5 unter Vermeidung einer sprunghaften Richtungsänderung ineinanderübergehend verbindet. Die Stützhülle 7 aus dem Faserverbundwerkstoff umschließt die sich insgesamt ergebende Außenkontur mit der statisch jeweils erforderlichen Dicke, wobei die stirnseitigen Enden einstückig ineinanderübergehend übergriffen sind. Der Druckbehälter weist dadurch nicht nur in radialer sondern auch in axialer Richtung die erforderliche Festigkeit auf. Die radiale Weite des Pufferrings 8 nimmt mindestens 50% der radialen Weite des Bundes 5 ein.

Der metallische Bund 5 endet am radialen Außenrand in einer umlaufenden Nase 9, die den polymeren Pufferring 8, vorliegend aus Polyamid bestehend, radial außenseitig in einem Teilbereich umschließt. Hierdurch wird eine gute Führung des Pufferrings erhalten, die dazu beiträgt, eine fehlerhafte Montage oder eine druckbedingte Relativverlagerung in bezug auf den Kunststoffkernbehälter 1 zu verhindern.

Der die Stützhülle 7 bildende Faserverbundstoff enthält einander überkreuzende, in Kunstharz eingebettete Faserstränge, die in mehreren Lagen übereinandergeschichtet sind und die der Längsrichtung unter einem Winkel von plus/minus 10 bis 90 ° zugeordnet sind, vorteilhaft unter einem Winkel von 35 - 88°. Die Wickelwinkel innerhalb einer jeden Schicht können identisch sein. Sie weichen in den aufeinanderfolgenden Schichten voneinander ab, um den erforderlichen Festigkeitsanforderungen zu genügen.

Die in dem Faserverbundstoff enthaltenen Faserstränge enthalten Fasern aus Kohlenstoff, die in vorgespanntem Zustand in eine Kunstharzmatrix aus Epoxidharz eingebettet sind.

Bei dem Ausführungsbeispiel besteht der Kunststoffkernbehälter und der Pufferring aus Polyamid. Die Verwendung abweichender, polymerer Werkstoffe ist ebenfalls möglich.

Bei dem gezeigten Druckbehälter hat der Kunststoffkernbehälter einen Innendurchmesser von 240 mm und der Anschlussring einen solchen von 140 mm. Daraus errechnet sich ein Polverhältnis, d.h. ein Verhältnis aus dem Innendurchmesser des Kunststoffkernbehälters 1 und dem Innendurchmesser des Anschlussringes 3 von 58 %, d.h. ein Wert, der größer als 50 % ist, was es erleichtert, Einbauten in dem Kunststoffkernbehälter unterzubringen.

## Patentansprüche

1. Druckbehälter zur Speicherung von flüssigen oder gasförmigen Medien, umfassend einen Kunststoffkernbehälter (1) mit zumindest einem Kragen (2), der in dem radialen Zwischenraum zwischen einem darin eingesetzten Anschlussring (3) für eine Druckleitung und einem den Kragen (2) außenseitig umschließenden Stützflansch (4) mit einem radial nach außen vorstehenden Bund (5) angeordnet ist, wobei der Anschlussring (3) und/oder der Stützflansch (4) aus Metall bestehen und zumindest eine in Richtung des Kragens (2) offene Nut aufweisen, die einen an den Kragen (2) dichtend angepressten O-Ring (6) enthält und wobei zumindest der Kunststoffkernbehälter (1) und der Bund (5) von einer Stützhülle (7) aus einem Faserverbundstoff zumindest anteilig umschlossen sind, **dadurch gekennzeichnet, dass** zwischen dem Bund (5) und dem Kunststoffkernbehälter (1) zumindest in dem sich an den Außenumfang radial nach innen anschließenden Bereich ein sich in radialer Richtung nach außen keilförmig erweiternder Abstand vorgesehen ist, dass der durch den Abstand gebildete Spalt durch einen plastisch verformbaren Pufferring (8) aus polymerem Werkstoff ausgefüllt ist und dass der Pufferring (8) eine Außenkontur aufweist, die die sich axial anschließenden Außenkonturen des Kunststoffkernbehälters (1) und des Bundes (5) unter Vermeidung einer sprunghaften Richtungsänderung ineinanderübergehend verbindet und dass der Bund (5) am radialen Außenrand in einer umlaufenden Nase (9) endet, die den Pufferring (8) in einem Teilbereich radial außenseitig umschließt.

2. Druckbehälter nach Anspruch 1, **dadurch gekennzeichnet, dass** der die Stützhülle (7) bildende Faserverbundstoff einander überkreuzende, in Kunstharz eingebettete Faserstränge enthält, die sich in Längs- und Umfangsrichtung erstrecken.

3. Druckbehälter nach einem der Ansprüche 1 oder 2, **dadurch gekennzeichnet, dass** der die Stützhülle (7) bildende Faserverbundstoff einander überkreuzende Faserstränge umfasst, die der Längs- und Umfangsrichtung geneigt zugeordnet sind.

4. Druckbehälter nach einem der Ansprüche 1 bis 3, **dadurch gekennzeichnet, dass** die in dem Faserverbundstoff enthaltenen Faserstränge Glasfasern, Kohlenstofffasern und/oder Aramidfasern umfassen.

5. Druckbehälter nach einem der Ansprüche 1 bis 4, **dadurch gekennzeichnet, dass** Kragen (2), der Anschlussring (3) Stützflansch (4) zumindest in den einander zugewandten Oberflächenbereichen durch gewinderillenfreie Zylinderflächen begrenzt sind.

6. Druckbehälter nach einem der Ansprüche 1 bis 5 **dadurch gekennzeichnet, dass** O-Ring (6) aus elastomerem Werkstoff besteht.

7. Druckbehälter nach einem der Ansprüche 1 bis 6, **dadurch gekennzeichnet, dass** der Kunststoffkernbehälter und/oder der Pufferring aus Polyamid besteht.

8. Druckbehälter nach einem der Ansprüche 1 bis 7, **dadurch gekennzeichnet, dass** das Verhältnis des Öffnungsquerschnittes einer stirnseitigen Öffnung in Bezug zum Innendurchmesser des Kunststoffkernbehälters mindestens 30% beträgt.

9. Druckbehälter nach einem der Ansprüche 1 bis 8, **dadurch gekennzeichnet, dass** das Verhältnis des Öffnungsquerschnittes einer stirnseitigen Öffnung in Bezug zum Innendurchmesser des Kunststoffkernbehälters mindestens 50% beträgt.

## Claims

1. Pressure container for storing liquid or gaseous media, comprising a plastics material core container (1) with at least one collar (2), which is arranged in the radial space between a connection ring (3) inserted therein for a pressure line and a support flange (4), which outwardly surrounds the collar (2 and has a radially outwardly projecting shoulder (5), the connection ring (3) and/or the support flange (4) consisting of metal and having at least one groove that is open in the direction of the collar (2) and contains an O-ring (6) pressed onto the collar (2) in a sealing manner and at least the plastics material core container (1) and the shoulder (5) being at least partly surrounded by a support sleeve (7) mace of a fibre composite, **characterised in that** a spacing which widens outwardly in a wedge shape in the radial direction is provided between the shoulder (5) and the plastics material core container (1) at least in the region radially inwardly adjoining the outer periphery, **in that** the gap formed by the spacing is filled by a plastically deformable buffer ring (8) made of polymeric material and **in that** the buffer ring (8) has an outer contour, which connects the axially adjoining cuter contours of the plastics material core container (1) and of the shoulder (5) avoiding an abrupt change of direction so that they pass into one another and **in that** the shoulder (5) ends at the radial outer edge in a peripheral nose (9), which radially outwardly surrounds the buffer ring (8) in a part region.

2. Pressure container according to claim 1, **characterised in that** the fibre composite forming the support sleeve (7) contains intersecting fibre strands embedded in synthetic resin and extending in the longitudinal and peripheral direction.

3. Pressure container according to either of claims 1 or 2, **characterised in that** the fibre composite forming the support sleeve (7) comprises intersecting fibre strands, which are coordinated obliquely to the longitudinal and peripheral direction.

4. Pressure container according to any one of claims 1 to 3, **characterised in that** the fibre strands contained in the fibre composite comprise glass fibres, carbon fibres and aramide fibres.

5. Pressure container according to any one of claims 1 to 4, **characterised in that** the collar (2), the connection ring (3) and support flange (4) are delimited by thread channel-free cylinder faces at least in the mutually facing surface regions.

6. Pressure container according to any one of claims 1 to 5, **characterised in that** the O-ring (6) consists of elastomeric material.

7. Pressure container according to any one of claims 1 to 6, **characterised in that** the plastics material core container and/or the buffer ring consist of polyamide.

8. Pressure container according to any one of claims 1 to 7, **characterised in that** the proportion of the opening cross section of an end face opening is at least 30% in relation to the internal diameter of the plastics material core container.

9. Pressure container according to any one of claims 1 to 8, **characterised in that** the proportion of the opening cross section of an end face opening is at least 50% in relation to the internal diameter of the plastics material core container.

## Revendications

1. Récipient sous pression pour le stockage de fluides liquides ou gazeux, comprenant un réservoir intérieur en matière plastique (1) pourvu d'au moins une collerette (2) qui est placée, avec un collet (5) saillant radialement vers l'extérieur, dans l'espace intermédiaire radial entre une bague de raccordement (3) insérée à l'intérieur de celui-ci pour une conduite sous pression et une bride de support (4) entourant la collerette (2) sur le côté extérieur, la bague de raccordement (3) et/ou la bride de support (4) étant en métal et étant pourvue/s d'au moins une rainure ouverte en direction de la collerette (2) qui contient un joint torique (6) pressé de manière étanche contre la collerette (2) et au moins le réservoir intérieur en plastique (1) et le collet (5) étant entourés, au moins partiellement, par une enveloppe de support (7) formée d'un matériau renforcé par fibres, **caractérisé en ce qu'**un espace s'élargissant en forme de coin vers l'extérieur dans la direction radiale est prévu entre le collet (5) et le réservoir intérieur en plastique (1), au moins dans la zone qui est contiguë à la circonférence extérieure dans le sens radial vers l'intérieur, **en ce que** la fente formée par l'espace est remplie par une bague d'amortissement (8) en matériau polymère à déformation plastique et **en ce que** la bague d'amortissement (8) a un contour extérieur qui relie en les fondant l'un dans l'autre les contours extérieurs contigus axialement du réservoir intérieur en plastique (1) et du collet (5) en évitant un changement de direction brusque et **en ce que** le collet (5) se termine, au niveau du bord extérieur radial, en un rebord (9) circonférentiel qui entoure la bague d'amortissement (8) dans une zone partielle sur le côté radialement extérieur.

2. Récipient sous pression selon la revendication 1, **caractérisé en ce que** le matériau renforcé par fibres formant l'enveloppe de support (7) contient des filaments de fibres s'entrecroisant noyés dans une matière synthétique qui s'étendent dans la direction longitudinale et circonférentielle.

3. Récipient sous pression selon l'une des revendications 1 ou 2, **caractérisé en ce que** le matériau renforcé par fibres formant l'enveloppe de support (7) contient des filaments de fibres s'entrecroisant qui sont agencés de manière inclinée par rapport à la direction longitudinale et circonférentielle.

4. Récipient sous pression selon l'une des revendications 1 à 3, **caractérisé en ce que** les filaments de fibres contenus dans le matériau renforcé par fibres comprennent des fibres de verre, des fibres de carbone et/ou des fibres d'aramide.

5. Récipient sous pression selon l'une des revendications 1 à 4, **caractérisé en ce que** la collerette (2), la bague de raccordement (3), la bride de support (4) sont limitées, au moins dans les zones superficielles tournées les unes vers les autres, par des surfaces cylindriques dépourvues de gorge de filet.

6. Récipient sous pression selon l'une des revendications 1 à 5, **caractérisé en ce que** le joint torique (6) est formé d'un matériau élastomère.

7. Récipient sous pression selon l'une des revendications 1 à 6, **caractérisé en ce que** le réservoir intérieur en plastique et/ou la bague d'amortissement est/sont en polyamide.

8. Récipient sous pression selon l'une des revendications 1 à 7, **caractérisé en ce que** le rapport entre la section transversale d'ouverture d'une ouverture du côté frontal et le diamètre intérieur du réservoir intérieur en plastique est d'au moins 30%.

9. Récipient sous pression selon l'une des revendications 1 à 8, **caractérisé en ce que** le rapport entre la section transversale d'ouverture d'une ouverture du côté frontal et le diamètre intérieur du réservoir intérieur en plastique est d'au moins 50%.
